# EUROPÄISCHE PATENTSCHRIFT

(11) **EP 2 093 355 B1**
(45) Veröffentlichungstag und Bekanntmachung des Hinweises auf die Patenterteilung: **10.02.2016**
(21) Anmeldenummer: 09152509.7
(22) Anmeldetag: 11.02.2009
(51) Int. Cl.: E05B 19/26

(54) **Schlüssel mit einem verbesserten Schlüsselschaft**
Key with an improved key shank
Clé avec une tige améliorée

(30) Priorität: 20.02.2008 DE 102008010164
(43) Veröffentlichungstag der Anmeldung: 26.08.2009
(73) Patentinhaber: DORMA Deutschland GmbH, 58256 Ennepetal (DE)
(72) Erfinder: Lundberg, Lars, 11349, Stockholm (SE); Speckamp, Hans-Rainer, 58339, Breckerfeld (DE)
(74) Vertreter: Balder IP Law, S.L.

(56) Entgegenhaltungen:
- AT-B- 371 532
- DE-A1- 2 037 071
- DE-B- 1 031 677
- GB-A- 854 868

## Beschreibung

Die vorliegende Erfindung betrifft einen Schlüssel für die Schließung eines Schlosses, insbesondere eines Zuhaltungsschlosses. Der Schlüssel ist als Zuhaltungsschlüssel ausgeführt, aufweisend einen Schlüsselkörper mit einem Schlüsselschaft, der sich entlang einer Schaftachse erstreckt und an einem ersten Ende des Schlüsselschaftes eine Reide und am oder nahe dem zweiten Ende des Schlüsselschaftes einen Schlüsselbart aufweist, wobei der Schlüsselschaft in einer Ummantelung eingefasst ist, die sich konzentrisch um die Schaftachse entlang der gesamten Länge vom ersten Ende zum zweiten Ende des Schlüsselschaftes herum erstreckt.

Ein Zuhaltungsschlüssel entspricht einer sehr einfachen Ausführung eines Schlüssels, welcher gewöhnlich einen zylindrischen Schaft aufweist, der als Schlüsselschaft oder als Schlüsselachse bezeichnet werden kann. Diese Art von Schlüsseln sind so genannten Zuhaltungsschlössern zuzuordnen, welche keinen Zylinder aufweisen, der innerhalb eines Zylindergehäuses gedreht werden kann. Das Zuhaltungsschloss weist ein Loch auf, in das der Schlüssel eingesteckt werden muss, wobei die Drehbewegung zwischen dem Schlüsselschaft und einer Führungsstruktur innerhalb des Zuhaltungsschlosses stattfindet.

Der Schlüsselkörper weist einen Schlüsselschaft auf, der sich entlang einer Schaftachse erstreckt, wobei der Schlüsselschaft am ersten Ende in einer Reide endet und wobei am gegenüberliegenden Ende der Reide der Schlüsselschaft wenigstens einen Schlüsselbart aufweist. Der Schlüsselbart kann am Ende des Schlüsselschaftes oder zumindest nahe am Ende entlang der Schaftachse angeordnet sein. Normalerweise weist der Schlüsselschaft einen runden Querschnitt auf, um eine Drehbewegung zu ermöglichen, wenn der Schlüssel in das Zuhaltungsschloss eingesteckt ist. Der Schlüsselbart hat eine blattförmige Gestalt, die für die Schließung eine spezielle Struktur haben kann, um die Zuordnung zu einem entsprechenden Schloss zu erreichen, wobei die Reide ebenfalls eine flache Form aufweist. Sowohl der Schlüsselbart als auch die Reide sind einstückig mit dem Schlüsselschaft ausgeführt, wobei der Schlüsselkörper den Schlüsselschaft, die Reide und den Schlüsselbart umfasst und gewöhnlich aus einem Stahlmaterial hergestellt ist.

Aufgrund der flachen Ausführung des Schlüsselbartes und der Reide einerseits und der kreisförmigen Querschnittsform des Schlüsselschaftes andererseits ist die Herstellung eines solchen Zuhaltungsschlüssels sehr aufwendig. Gewöhnlich muss der Schlüsselkörper durch ein Gießverfahren oder durch ein Schmiedeverfahren hergestellt werden. In Verbindung beider Verfahren ist wenigstens ein weiterer Fertigungsschritt notwendig. Der zusätzliche Fertigungsschritt kann ein spanendes Verfahren wie das Fräsen oder zumindest ein zusätzliches Kalibrieren durch einen Stanzvorgang betreffen. Ein weiterer Nachteil ist das Gewicht eines solchen Zuhaltungsschlüssels, der einen Körper mit einer vollständig aus Stahl bestehenden Querschnittsfläche des Schlüsselschaftes aufweist. Daher können Zuhaltungsschlüssel mit einem hohl geformten Schlüsselschaft ausgeführt sein, wobei derartige Schaftformen zumindest einen weiteren Fertigungsschritt erfordern. Neben den Fertigungsproblemen ist die Wahrnehmung der Qualität durch den Kunden derartiger Zuhaltungsschlüssel unvorteilhafterweise nicht sehr hoch. Gewöhnlich sind die Zylindergehäuse der Zuhaltungsschlösser aus einem Stahlmaterial hergestellt, was zu einer Metall-Metall-Paarung führt, wenn der Zuhaltungsschlüssel in das Zylindergehäuse eingeführt wird. Das führt zu unerwünschten Geräuschen und kann darüber hinaus zu einer Verklemmung führen.

Aus der GB 854 868 A ist ein gattungsgemäßer Schlüssel für die Schließung eines Schlosses, insbesondere eines Zuhaltungsschlosses, bekannt, wobei der Schlüssel als Zuhaltungsschlüssel ausgeführt ist, aufweisend einen Schlüsselkörper mit einem Schlüsselschaft, der sich entlang einer Schaftachse erstreckt und an einem ersten Ende des Schlüsselschaftes eine Reide und am oder nahe dem zweiten Ende des Schlüsselschaftes einen Schlüsselbart aufweist, wobei der Schlüsselschaft in einer Ummantelung eingefasst ist, die sich konzentrisch um die Schaftachse herum erstreckt.

Die DE 20 37 071 A1 offenbart einen weiteren Schlüssel für die Schließung eines Zuhaltungsschlosses. Der Schlüssel ist als Zuhaltungsschlüssel ausgeführt, aufweisend einen Schlüsselkörper mit einem Schlüsselschaft, der an einem ersten Ende einen Bart und an einem zweiten Ende einen Drehgriff aufweist. Der Schlüsselschaft, der Bart und der Drehgriff sind aus einem Kunststoff hergestellt, wobei in den so gebildeten Körper eine Verstärkung eingearbeitet ist. Der in ein Schloss einzuführende Teil des Schlüssels, das heißt der Bart und der untere Abschnitt des Schaftes, sind mit einer Metallschicht überzogen, was eine Verschleißfestigkeit ermöglichen soll.

Es ist die Aufgabe der vorliegenden Erfindung, einen alternativen Schlüssel für die Schließung eines Schlosses bereitzustellen, der als Zuhaltungsschlüssel für ein Zuhaltungsschloss ausgeführt ist, welcher eine verbesserte Herstellung ermöglicht und zu einem besseren Qualitätseindruck führt.

Diese Aufgabe wird durch einen Schlüssel zur Schließung eines Schlosses gemäß der Lehre des Anspruchs 1 der vorliegenden Erfindung gelöst. Bevorzugte Ausführungsbeispiele der Erfindung sind in den Unteransprüchen angegeben.

Gemäß der vorliegenden Erfindung weist der Schlüsselschaft eine Drehführungsstruktur auf, die zu einem Drehführungseffekt führt, wenn der Schlüssel innerhalb des Zuhaltungsschlüssel herum gedreht wird. Die Drehführungsstruktur weist dabei zwei aus der Ummantelung herausdringende Vorsprünge auf, die im Metallblechmaterial des Schlüsselschaftes in sich gegenüberliegender Position angeordnet sind.

Die Vorsprünge entsprechen einer Art von Nasen oder Ausbuchtungen, die durch eine entsprechende Scherschnittmatrize gebildet werden, wenn der Schlüsselkörper durch einen Stanzhub hergestellt wird. Die Vorsprünge dringen aus der Kunststoffummantelung heraus, um eine Metall-Metall-Paarung zur Ausbildung der Drehführung zu ermöglichen. Die Vorsprünge bilden eine Art Lager in einer ringförmigen Aufnahme innerhalb des Gehäuses des Schlosses.

Wenn der Schlüssel in das Zuhaltungsschloss eingesteckt wird, muss die Aufnahme des Schlüssels einer Art Schlüssellager entsprechen. Der Schlüssel muss im Gehäuse des Schlosses drehbar sein, wobei hohe Genauigkeiten gefordert sind, um eine genaue Wechselwirkung zwischen dem Schlüsselbart und der Schließmechanik zu gewährleisten. Die Genauigkeiten bewegen sich im Bereich einiger Zehntel eines Millimeters. Folglich ist eine Drehführungsstruktur notwendig, da eine einfache Führung zwischen der Ummantelung und dem Zylindergehäuse nicht hinreichend ist, um die geforderten Genauigkeiten zu erreichen.

Gemäß der Erfindung umschließt die Ummantelung den Schlüsselschaft, wobei die Ummantelung entlang der gesamten Länge des Schlüsselschaftes ausgebildet ist. Der Zuhaltungsschlüssel umfasst eine blattartige Reide und einen blattartigen Schlüsselbart, wobei der Schlüsselschaft eine kreisförmige Querschnittsfläche aufweist. Obwohl der Zuhaltungsschlüssel verschiedene Querschnittsformen aufweist, kann die Herstellung des Schlüssels in sehr einfachen Schritten ausgeführt werden. Der Schlüsselkörper kann durch ein einfaches flach ausgebildetes Metallteil bereitgestellt werden, das eine gleich bleibende Dicke bezüglich des Schlüsselschaftes, des Schlüsselbartes und der Reide aufweist. Erst wenn die Ummantelung zur Umfassung des Schlüsselschaftes angebracht ist, erhält der Schlüsselschaft einen kreisförmigen Querschnitt. Es ist von Vorteil, dass die Ummantelung sich entlang der gesamten Länge des Schlüsselschaftes vom ersten zum zweiten Ende hin erstreckt, da somit eine Metall-Metall-Paarung vermieden werden kann, wenn der Zuhaltungsschlüssel in das Schloss eingesteckt wird. Daher weist die Ummantelung kein metallisches Material auf.

Gemäß einem bevorzugten Ausführungsbeispiel wird die Ummantelung durch ein Spritzgussverfahren hergestellt, wobei das Spritzgussverfahren als Angussverfahren ausgeführt ist. Spritzgussverfahren werden auch als Formguss bezeichnet, womit ein Formverfahren in eine Spritzgussform gemeint ist. Die Ummantelung kann aus einem spritzgussfähigen Material bestehen, welches auf den Schlüsselschaft aufgespritzt wird. Um ein Angussverfahren zu ermöglichen, muss in einem ersten Schritt der Schlüsselschaft in die Spritzgussform eingelegt werden, um in einem darauf folgenden Schritt das Material der Ummantelung einzuspritzen. Diese Technik führt zu einem Bauteil mit einer Materialkombination, insbesondere wenn das spritzgegossene Material der Ummantelung mit dem Schlüsselkörper einen Formschluss aufweist. Das Spritzgussverfahren ist verglichen mit Metall- Formgebungsverfahren wie dem Schmieden, eine preiswerte Fertigungstechnik. Daher kann der Zuhaltungsschlüssel gemäß der vorliegenden Erfindung durch kostenminimale Schritte hergestellt werden, wobei beim Verbraucher die Wahrnehmung einer hohen Qualität erreicht werden kann.

In einem bevorzugten Ausführungsbeispiel erstreckt sich der Schlüsselbart aus der Ummantelung heraus. Die Ummantelung umschließt den Schlüsselschaft vollständig, was zu einem Hindurchführen des Schlüsselbartes durch die Ummantelung am oder nahe dem zweiten Ende des Schlüsselschaftes führt, der in das Schloss gesteckt wird. Daher weist der Schlüsselbart keinerlei Ummantelung auf, da der Schlüsselbart mit der Schließmechanik des Zuhaltungsschlosses zusammenwirken muss. Die Gussform zum Gießen der Ummantelung auf den Schlüsselschaft wird im Übergangsbereich zwischen dem Schlüsselschaft und der Reide abgedichtet, um das Aufbringen des Materials der Ummantelung auf der Oberfläche des Schlüsselbartes zu vermeiden. Auf gleiche Weise ist die Reide des Zuhaltungsschlüssels gegen das Material der Ummantelung abgedichtet, während der Schlüsselkörper innerhalb der Gussform eingelegt ist und das Material der Ummantelung in den Hohlraum eingespritzt wird.

Vorteilhafterweise weist der Schlüsselkörper einen Übergangsbereich zwischen dem Schlüsselschaft und der Reide auf, wobei sich die Ummantelung bis zum Übergangsbereich hin erstreckt. Der Übergangsbereich befindet sich am Ende des Schlüsselschaftes, wo der Schlüsselschaft in die Reide des Schlüssels übergeht. In dem Bereich des Übergangs dichtet die Form die Reide ab, um die Bildung von Material der Ummantelung auf der Oberfläche der Reide zu vermeiden. Es sei jedoch erwähnt, dass der Schlüsselbart und/oder die Reide des Schlüsselkörpers ebenso mit einer Ummantelung umschlossen sein können, wie die Ummantelung des Schlüsselschaftes. Insbesondere kann die Reide durch eine Ummantelung eingefasst werden, wobei die Ummantelung die gleiche Ummantelung wie die Ummantelung des Schlüsselschaftes sein kann oder die Reide ist mit einem Ummantelungsmaterial ummantelt, welches beispielsweise eine andere Art oder eine andere Farbe des Materials aufweist.

Gemäß einem weiteren bevorzugten Ausführungsbeispiel weist der Schlüsselkörper ein Metallblechmaterial wie Bronzematerial, Neusilbermaterial oder Stahlmaterial auf, wobei der Schlüsselkörper mit einem Metallscherschnittverfahren wie ein Stanzverfahren, hergestellt ist. Durch die Anwendung eines Metallblechmaterials zur Bildung des Schlüsselkörpers ist es möglich, den Schlüsselkörper durch ein Metallscherschnittverfahren herzustellen. Metallstanzverfahren sind als preiswerte Massenproduktionsverfahren bekannt, wobei der Schlüsselkörper, umfassend den Schlüsselschaft, die Reide und den Schlüsselbart, in einem Hub gestanzt werden kann. Folglich kann der Schlüsselkörper auf sehr preiswerte Weise hergestellt werden, wobei die Ummantelung, welche durch ein Spritzgussverfahren bereitgestellt wird, eine Art der Fertigstellung des Zuhaltungsschlüssels darstellt. Scharfe Kanten, welche durch das Scherschnittverfahren entstehen können, werden durch die Ummantelung überdeckt. Daher führt die Kombination aus einem preiswerten Metallscherschnittverfahren und einem preiswerten Spritzgussverfahren zu einer vorteilhaften Produktion eines Zuhaltungsschlüssels, der den Eindruck einer hohen Qualität vermittelt. Gemäß eines weiteren Ausführungsbeispiels ist die Ummantelung als Kunststoffummantelung oder als Kautschukummantelung ausgebildet, wobei die Kunststoffummantelung ein Kunststoffmaterial wie Polyamid (PA), Polyoxymethylen (POM) oder Polypropylen (PP) aufweist. Die vorliegende Erfindung beschränkt sich jedoch nicht auf diese Materialien der Ummantelung, da weitere Materialien für Spritzgussverfahren geeignet sind.

Gemäß eines weiteren Ausführungsbeispiels können mehr als eine Drehführungsstruktur im Schlüsselschaft ausgebildet sein, um die Genauigkeit der Drehbewegung des Zuhaltungsschlüssels innerhalb des Gehäuses des Zuhaltungsschlosses zu verbessern.

Gemäß eines weiteren bevorzugten Ausführungsbeispiels beträgt die Blechdicke des Schlüsselkörpers 1 mm bis 5 mm, bevorzugt 2 mm bis 4 mm und besonders bevorzugt 3 mm. Die Dicke des Schlüsselkörpers entspricht der Dicke des Blechmaterials oder des Bandmaterials, das zum Ausstanzen des Schlüsselkörpers verwendet wird. Vorzugsweise weist das Blechmaterial, aus dem der Schlüsselschaft gebildet wird, Querbohrungen auf, welche sich senkrecht zur Schaftachse erstrecken. Durch diese Querbohrungen wird ein Formschluss der Ummantelung mit dem Schlüsselschaft ermöglicht, wobei das Material durch den Spritzgussprozess in die Querbohrungen hinein gelangt. Die Querbohrungen vermeiden ein Lösen der Ummantelung, da das Material der Ummantelung durch die Querbohrungen hindurch dringt und die Ummantelung nicht verloren gehen kann.

Gemäß eines weiteren Ausführungsbeispiels zur Verbesserung der Verbindung der Ummantelung weist der Schlüsselkörper eine aufgeraute Oberfläche auf, um die Anhaftung zwischen dem Schlüsselkörper und der Ummantelung zu verbessern. Die aufgeraute Oberfläche kann durch ein Prägeverfahren, ein Sandstrahlverfahren oder beispielsweise durch ein Rollierverfahren hergestellt werden.

Der Querschnitt der Ummantelung kann als kreisförmiger Querschnitt ausgeführt sein und einen Durchmesser von 3 mm bis 7 mm, bevorzugt von 4 mm bis 6 mm und besonders bevorzugt von 5 mm aufweisen. Der Durchmesser der Ummantelung ist größer als die Breite des Schlüsselschaftes, um einen kreisförmigen Querschnitt der Ummantelung zu ermöglichen.

Weitere Merkmale, Eigenschaften und Vorteile des Gegenstandes der vorliegenden Erfindung werden in den abhängigen Ansprüchen und der nachfolgenden Beschreibung der Figuren offenbart, welche lediglich beispielhaft dargestellt sind. Bevorzugte Ausführungsbeispiele der Erfindung sind in Verbindung mit den anhängigen Figuren beschrieben, in denen:
Figur 1 eine Seitenansicht eines Zuhaltungsschlüssels mit einer nicht erfindungsgemäßen Drehführungsstruktur zeigt, wobei die Ummantelung quergeschnitten ist; und
Figur 2 ein Ausführungsbeispiel eines Zuhaltungsschlüssels mit einer erfidungsgemäßen Drehführungsstruktur zeigt, welche zwei Vorsprünge aufweist.

Figur 1 zeigt ein Ausführungsbeispiel eines Schlüssels 1.

Der Schlüssel 1 weist einen Schlüsselschaft 2 auf, welcher sich entlang einer Schlüsselachse 3 erstreckt. Der Schlüsselschaft 2 ist durch ein Metallscherschnittverfahren wie einem Stanzverfahren, aus einem Metallblechmaterial hergestellt. An einem ersten Ende des Schlüsselschaftes 2 ist eine Reide 4 ausgebildet, durch die der Schlüssel 1 gegriffen werden kann. Am gegenüberliegenden Ende der Reide 4 ist ein Schlüsselbart 5 ausgebildet, um mit der Schließmechanik innerhalb des Gehäuses des Zuhaltungsschlosses zusammenzuwirken. Der Schlüsselbart 5 ist in beispielhafterweise dargestellt, und kann mit einer spezifischen Form ausgebildet werden.

Gemäß der vorliegenden Erfindung ist der Schlüsselschaft 2 durch eine Ummantelung 6 umschlossen, welche sich konzentrisch zur Schlüsselachse 3 entlang der gesamten Länge des Schlüsselschaftes 2 vom ersten Ende zum zweiten Ende hin erstreckt. Die Ummantelung 6 erstreckt sich bis zu einem Übergangsbereich 7 zwischen dem Schlüsselschaft 2 und der Reide 4. Bezüglich des Schlüsselbartes 5 erstreckt sich die Ummantelung 6 nicht über den gesamten Schlüsselbart 5, sodass der Schlüsselbart 5 aus der Ummantelung 6 herausragt. Die Ummantelung 6 ist als Kautschuk- oder Kunststoffummantelung ausgeführt, wobei das synthetische Material ein Kunststoffmaterial wie Polyamid (PA), Polyoxymethylen (POM) oder Polypropylen (PP) umfassen kann. Das Material des Schlüsselkörpers kann aus einem Bronzematerial, einem Neusilbermaterial oder aus einem Stahlmaterial bestehen.

Um die Haftung der Ummantelung 6 zum Schlüsselkörper des Schlüssels 1 zu verbessern, ist eine Anzahl von Querbohrungen 9 in den Schlüsselschaft 2 hinein gestanzt. Die Querbohrungen 9 erstrecken sich entlang einer Bohrungsachse, welche senkrecht zur Schaftachse 3 angeordnet ist. Die Querbohrungen 9 sind in den Schlüsselkörper hinein gestanzt, wobei fünf Löcher vorgesehen sind.

Figur 2 zeigt ein erfindungsgemäßes Ausführungsbeispiel des Schlüssels 1 mit einer Drehführungsstruktur. Die Drehführungsstruktur 8 ist durch Vorsprünge 10 gebildet, welche im Metallblechmaterial des Schlüsselschaftes 2 in sich gegenüberliegenden Positionen ausgebildet sind. Folglich weist der Schlüsselkörper des Schlüssels 1 einen Schlüsselschaft 2 auf, welcher sich entlang der Schlüsselachse 3 erstreckt, wobei nahe der Reide 4 und dem Schlüsselbart 5 zwei Vorsprünge 10 ausgebildet sind und eine zusätzliche Anformung des Schlüsselkörpers bilden, die durch ein Metallscherschnittverfahren wie einem Matrizenstanzverfahren, hergestellt ist. Neben diesen Merkmalen, die durch ein Scherschnittverfahren gebildet werden, werden auch die Querbohrungen 9 in das Blechmaterial eingebracht. Diese Merkmale können in einem Hub oder in mehreren Hüben, welche durch aufeinanderfolgende Schritte gestanzt werden, hergestellt werden.

Die vorliegende Erfindung ist nicht auf das oben stehend beschriebene Ausführungsbeispiel begrenzt, das lediglich ein Beispiel wiedergibt und auf verschiedene Weise innerhalb des Schutzumfangs, der durch die Unteransprüche angegeben ist, modifiziert werden kann. Daher ist die vorliegende Erfindung auch auf Schlüssel 1 anwendbar, welche eine Ummantelung 6 umfassen, die sich über den gesamten Schlüsselkörper mit der Reide 4 und dem Schlüsselbart 5 erstreckt oder welche Unterbrechungen entlang der Schaftachse 3 aufweist.

### Bezugszeichenliste

- 1: Schlüssel
- 2: Schlüsselschaft
- 3: Schaftachse
- 4: Reide
- 5: Schlüsselbart
- 6: Ummantelung
- 7: Übergangsbereich
- 8: Drehführungsstruktur
- 9: Querbohrung
- 10: Vorsprung

## Patentansprüche

1. Schlüssel (1) für die Schließung eines Schlosses, insbesondere eines Zuhaltungsschlosses, wobei der Schlüssel (1) als Zuhaltungsschlüssel ausgeführt ist, aufweisend einen Schlüsselkörper mit einem Schlüsselschaft (2), der sich entlang einer Schaftachse (3) erstreckt und an einem ersten Ende des Schlüsselschaftes (2) eine Reide (4) und am oder nahe dem zweiten Ende des Schlüsselschaftes (2) einen Schlüsselbart (5) aufweist, wobei der Schlüsselschaft (2) in einer Ummantelung (6) eingefasst ist, die sich konzentrisch um die Schaftachse (3) entlang der gesamten Länge vom ersten Ende zum zweiten Ende des Schlüsselschaftes (2) herum erstreckt,
**dadurch gekennzeichnet,**
**dass** der Schlüsselschaft (2) eine Drehführungsstruktur (8) aufweist, die zu einem Drehführungseffekt führt, wenn der Schlüssel (1) innerhalb des Zuhaltungsschlüssels herum gedreht wird,
und **dass** die Drehführungsstruktur (8) zwei aus der Ummantelung herausdringende Vorsprünge (10) aufweist, die im Metallblechmaterial des Schlüsselschaftes (2) in sich gegenüberliegender Position angeordnet sind.

2. Schlüssel (1) gemäß Anspruch 1, **dadurch gekennzeichnet, dass** die Ummantelung (6) mit einem Spritzgussprozess hergestellt ist, wobei der Spritzgussprozess als Anspritzgussprozess ausgeführt ist.

3. Schlüssel (1) gemäß Anspruch 1 oder 2, **dadurch gekennzeichnet, dass** sich der Schlüsselbart (5) aus der Ummantelung (6) heraus erstreckt.

4. Schlüssel (1) gemäß einem der Ansprüche 1 bis 3, **dadurch gekennzeichnet, dass** der Schlüsselkörper einen Übergangsbereich (7) zwischen dem Schlüsselschaft (2) und der Reide (4) aufweist, wobei sich die Ummantelung (6) bis zum Übergangsbereich (7) hin erstreckt.

5. Schlüssel (1) gemäß einem der vorgenannten Ansprüche, **dadurch gekennzeichnet, dass** der Schlüsselkörper ein Metallblechmaterial wie Bronzematerial, Neusilbermaterial oder Stahlmaterial aufweist, wobei der Schlüsselkörper mit einem Metallscherschnittverfahren wie ein Stanzverfahren hergestellt ist.

6. Schlüssel (1) gemäß Anspruch 5, **dadurch gekennzeichnet, dass** die Ummantelung (6) als Kunststoffummantelung oder als Kautschukummantelung ausgebildet ist, wobei die Kunststoffummantelung (6) ein Kunststoffmaterial wie Polyamid (PA), Polyoxymethylen (POM) oder Polypropylen (PP) aufweist.

7. Schlüssel (1) gemäß einem der vorgenannten Ansprüche, **dadurch gekennzeichnet, dass** die Blechdicke des Schlüsselkörpers 1mm bis 5mm, bevorzugt 2mm bis 4mm und besonders bevorzugt 3mm beträgt.

8. Schlüssel (1) gemäß einem der vorgenannten Ansprüche, **dadurch gekennzeichnet, dass** das Blechmaterial, das den Schlüsselschaft (2) bildet, Querbohrungen (9) aufweist, die sich senkrecht zur Schaft-achse (3) erstrecken, um einen Formschluss der Ummantelung (6) zu schaffen, wobei das Material der Ummantelung (6) durch den Spritzgussprozess in die Querbohrungen (9) hinein gelangt.

9. Schlüssel (1) gemäß einem der vorgenannten Ansprüche, **dadurch gekennzeichnet, dass** die Ummantelung (6) einen kreisförmigen Querschnitt mit einem Durchmesser von 2mm bis 6mm, bevorzugt 3mm bis 5mm und besonders bevorzugt von 4mm aufweist.

10. Schlüssel (1) gemäß einem der vorgenannten Ansprüche, **dadurch gekennzeichnet, dass** der Schlüsselschaft (2) eine aufgeraute Oberfläche aufweist, um eine verbesserte Haftung zwischen dem Schlüsselkörper und der Ummantelung (6) zu schaffen.

## Claims

1. A key (1) for locking a lock, in particular a tumbler lock, wherein the key (1) is configured as a tumbler key, including a key body with a key shank (2), which extends along a shank axis (3), and a bow (4) at a first end of the key shank (2), and a key bit (5) at or near the second end of the key shank (2),
wherein the key shank (2) is enclosed within a wrapping (6), which extends concentrically about the shank axis (3) along the entire length from the first end to the second end of the key shank (2),
**characterized in that**
the key shank (2) includes a rotating guiding structure (8), which results in a rotating guiding effect when the key (1) is rotated within the tumbler lock,
and the rotating guiding structure (8) includes two projections (10), which protrude from the wrapping and are disposed in the sheet metal material of the key shank (2) at opposite positions.

2. The key (1) according to claim 1, **characterized in that** the wrapping (6) is manufactured in an injection moulding process, wherein the injection process is executed as configured as an injection overmoulding process.

3. The key (1) according to claim 1 or 2, **characterized in that** the key bit (5) projects out from the wrapping (6).

4. The key (1) according to any of the claims 1 to 3, **characterized in that** the key body includes a transition area (7) between the key shank (2) and the bow (4), wherein the wrapping (6) extends as far as to the transition area (7).

5. The key (1) according to any of the previously mentioned claims, **characterized in that** the key body includes a sheet metal material, such as bronze material, nickel silver material or steel material, wherein the key body is manufactured in a metal shear cutting process such as a stamping process.

6. The key (1) according to claim 5, **characterized in that** the wrapping (6) is configured as a plastic material wrapping or as a rubber wrapping, wherein the plastic material wrapping (6) includes a plastic material such a s polyamide (PA), polyoxymethylene (POM) or polypropylene (PP).

7. The key (1) according to any of the previously mentioned claims, **characterized in that** the sheet metal thickness of the key body amounts to 1 mm to 5 mm, preferred from 2 mm to 4 mm, and particularly preferred to 3 mm.

8. The key (1) according to any of the previously mentioned claims, **characterized in that** the sheet metal material from which the key shank (2) is built, includes transverse bores (9), which extend vertical to the shank axis (3) for creating a positive connection for the wrapping (6), wherein the material of the wrapping (6) gets into the transverse bores (9) by means of the injection moulding process.

9. The key (1) according to any of the previously mentioned claims, **characterized in that** the wrapping (6) includes a circular cross-section with a diameter of 2 mm to 6 mm, preferred 3 mm to 5 mm and particularly preferred of 4 mm.

10. The key (1) according to any of the previously mentioned claims, **characterized in that** the key shank (2) includes a roughened surface for providing an improved adherence between the key body and the wrapping (6).

## Revendications

1. Clé (1) pour le verrouillage d'une serrure, tout particulièrement une serrure à gâchette, la clé (1) étant aménagée comme clé à gâchette, comprenant un corps de clé avec une tige de clé (2), laquelle s'étend le long d'un axe de tige (3) et présente un anneaux (4) sur une première extrémité de la tige de clé (2) et présente un panneton de clé (5) sur ou tout près de la deuxième extrémité de la tige de clé (2),
la tige de clé (2) étant enveloppée dans un enrobage (6), lequel s'étend concentriquement autour de l'axe de tige (3) le long de toute la longueur depuis la première extrémité vers la deuxième extrémité de la tige de clé (2),
**caractérisée en ce que**
la tige de clé (2) présente une structure de rotation guidée (8), qui cause un effet de rotation guidée lorsque la clé (1) est tournée au sein de la serrure à gâchette,
et **en ce que** la structure de rotation guidée (8) présente deux projections (10) projetant depuis l'enrobage, lesquelles sont agencées dans le matériau de tôle métallique de la tige de clé (2) en position l'une en face de l'autre.

2. Clé (1) selon la revendication 1, **caractérisée en ce que** l'enrobage (6) est fabriqué dans un procédé de moulage par injection, le procédé de moulage par injection étant aménagé comme procédé de surmoulage par injection.

3. Clé (1) selon la revendication 1 ou 2, **caractérisée en ce que** le panneton de clé (5) fait saillie de l'enrobage (6).

4. Clé selon l'une des revendications 1 à 3, **caractérisée en ce que** le corps de clé présentant une région de transition (7) entre la tige de clé (2) et l'anneau de clé (4), l'enrobage (6) s'étendant jusque vers la région de transition (7).

5. Clé (1) selon l'une des revendications mentionnées ci-avant, **caractérisée en ce que** le corps de clé présente un matériau de tôle métallique comme par exemple du matériau de bronze, du maillechort ou métal d'acier, le corps de clé étant fabriqué dans un procédé de cisaillement par découpe de métal comme un procédé d'étampage.

6. Clé (1) selon la revendication 5, **caractérisée en ce que** l'enrobage (6) est aménagé comme enrobage en matière plastique ou comme enrobage en caoutchouc, l'enrobage en matière plastique (6) comprenant une matière plastique comme du polyamide (PA), polyoxyméthylène (POM) ou polypropylène (PP).

7. Clé (1) selon l'une des revendications mentionnées ci-avant, **caractérisée en ce que** l'épaisseur de tôle du corps de clé est de 1 mm à 5 mm, de préférence de 2 mm à 4 mm, et tout particulièrement de 3 mm.

8. Clé (1) selon l'une des revendications mentionnées ci-avant, **caractérisée en ce que** le matériau de tôle dont la tige de clé (2) est faite, présente des perçages transversaux (9) qui s'étendent verticalement par rapport à l'axe de tige (3) pour créer une connexion par la forme de l'enrobage (6), le matériau de l'enrobage (6) aboutissant dans les perçages transversaux (9) par le procédé de moulage par injection.

9. Clé (1) selon l'une des revendications mentionnées ci-avant, **caractérisée en ce que** l'enrobage (6) présente une coupe transversale circulaire avec un diamètre de 2 mm à 6 mm, de préférence de 3 mm à 5 mm, et tout particulièrement de 4 mm.

10. Clé (1) selon l'une des revendications mentionnées ci-avant, **caractérisée en ce que** la tige de clé (2) présente une surface rendue rugueuse pour créer une meilleure adhérence entre le corps de clé et l'enrobage (6).
